# FASCICULE DE BREVET EUROPEEN

(11) **EP 0 270 492 B1**
(45) Date de publication et mention de la délivrance du brevet: **12.06.1991**
(21) Numéro de dépôt: 87810670.7
(22) Date de dépôt: 16.11.1987
(51) Int. Cl.: F21V 21/38

(54) **Dispositif pour supporter un appareillage abaissable**
Vorrichtung zur Halterung Absenkbarer Gegenstände
Device for supporting a sinkable fixture

(30) Priorité: 24.11.1986 CH 4691/86
(43) Date de publication de la demande: 08.06.1988
(73) Titulaire: Orlandi, Aldo, 1291 Commugny (CH); Leschot, Georges-André, CH-1291 Commugny (CH)
(72) Inventeur: Leschot, Georges-André, CH-1291 Commugny (CH)
(74) Mandataire: Dietlin, Henri

(56) Documents cités:
- AT-A- 313 788
- CH-A- 638 161
- FR-A- 2 400 479
- US-A- 4 092 707

## Description

La présente invention est du domaine des systèmes qui pour remplir leur fonction comportent des appareillages qui doivent être placés à une certaine hauteur au-dessus du sol, plus particulièrement sur un mât comportant un dispositif pour supporter un appareillage abaissable au niveau du sol.

Ces appareillages ou matériels susceptibles d'être adaptés au dispositif pour supporter un appareillage abaissable peuvent être par exemple :
- des rampes ou des points lumineux,
- des antennes de toutes sortes,
- des appareils de surveillance (caméras, microphones, caméra infrarouge pour détection de foyers d'incendie, etc.),
- des appareillages de mesure du domaine de la météorologie,
- des appareils de contrôle de l'environnement et de la pollution (fumées, gaz, etc.),
- du matériel publicitaire.

La description a plus particulièrement pour objet un dispositif pour supporter des rampes lumineuses abaissables, mais il va sans dire que le dispositif peut s'appliquer à toute autre sorte d'appareillages.

On a déjà utilisé, par exemple pour l'éclairage de lieux publics tels que stades, installations portuaires, etc, des systèmes d'éclairage comportant un pylône supportant une ou plusieurs rampes d'éclairage disposées en son sommet. Pour faciliter l'entretien, tant au point de vue rapidité des interventions que besoin restreint en personnel, et éviter les risques d'accidents et de chutes, on a développé des systèmes coulissant sur un pylône et permettant de ramener au sol les rampes d'éclairage pour toute opération de maintenance.

Les dimensions des systèmes développés permettent de supporter des rampes de poids allant de 500 à 1500 kg, coulissant sur un pylône de 10 à 30 tonnes jusqu'à environ 50 à 60 m du sol. Pour ces dimensions, on a déjà développé des systèmes comportant :
- des moyens permettant de monter et de descendre une partie coulissant au moins indirectement sur le pylône,
- des moyens de blocage et d'accrochage de cette partie coulissante, quelle que soit sa position, en cas de défectuosité des moyens d'actionnement, ainsi que
- des moyens de raccordement électrique en fin de course vers le haut, permettant de supprimer les sollicitations mécaniques des câbles d'alimentation.

Le brevet français FR-A-2.400.479 décrit un dispositif pour soulever une charge le long d'un rail vertical à l'aide d'un câble fixé à un chariot recevant l'organe à soulever et comportant un dispositif de freinage pour freiner et bloquer le chariot sur le rail en cas de rupture du câble. Il est caractérisé en ce que le chariot comporte des galets de guidage qui se trouvent dans la rainure en forme de T du rail vertical, les axes des galets étant perpendiculaires et les patins de frein du dispositif de freinage se trouvant dans la rainure en forme de T du rail. De plus le câble fixé à un levier de frein du dispositif de freinage passe sur des galets de renvoi dans la rainure en forme de T du rail.

Le brevet suisse CH-638.161 décrit un ensemble comprenant un mât et un support monté coulissant le long de ce mât, un treuil placé à la base du mât permettant de déplacer ce support de la base du mât à son sommet et vice versa, caractérisé en ce que le support comprend un dispositif de freinage automatique coopérant avec le mât, ce dispositif de freinage étant sensible à la vitesse relative entre lui-même et le mât.

Le brevet américain US-4.092.707 propose la fixation d'un cadre porteurs d'éléments lumineux sur un support prévu au sommet d'un mat. Le cadre est disposé au-dessus d'un chariot déplaçable le long du mat et muni d'un dispositif de verrouillage indépendant.

Ces systèmes pouvant recevoir plusieurs dizaines de projecteurs sur un seul mât sont destinés à éclairer de très grands espaces.

La présente invention propose un dispositif pour supporter un appareillage abaissable du type décrit plus haut, plus particulièrement adapté à des dimensions plus réduites : charge d'appareillages de 150 kg environ, à une distance au sol de l'ordre de 15 à 20 m. Il peut par exemple être destiné à l'éclairage d'espaces tels que terrains de football, courts de tennis, routes, croisements, places, gares, parkings, etc.

L'invention a pour avantage que le coût d'entretien des appareillages est minime car il peut être effectué au sol par un seul homme et sans recourir à des engins tels que nacelles élévatrices ou échelles de pompiers et en plus indépendamment des conditions météorologique; en outre, en raison de sa simplicité, l'entretien peut être régulier, ce qui contribue à maintenir l'efficacité maximale des appareillages et à prolonger leur durée de vie, sans attendre une panne importante pour intervenir.

Il est à noter que le raccordement électrique est étudie pour utiliser des connecteurs du commerce. En conséquence il est possible de l'adapter pour tout pays, sans homologation particulière et sans souci des normes nationales puisqu' il suffit de choisir des connecteurs utilisés dans le pays considéré.

L'invention a donc pour objet un dispositif pour supporter un appareillage électrique abaissable le long d'un profilé comprenant :
a) un chariot oblong comportant des moyens de support de l'appareillage électrique et des moyens d'accrochage, de stabilisation et de décrochage en position haute,
b) des moyens d'entraînement du chariot,
c) un rail de guidage pour le chariot à l'extérieur du profilé, le profilé étant posé substantiellement en position verticale, et
d) une tête placée au sommet du profité,

les moyens d'entraînement du chariot ainsi que des conducteurs électriques passant à l'intérieur du profilé, dispositif dans lequel le rail de guidage présente un élément de rail fixé avec précision à la tête, et dans lequel la tête comprend des moyens d'ajustement de sa position par rapport à la partie supérieure du profité ainsi que des éléments fixes agencés pour coopérer avec les moyens d'accrochage, de stabilisation et de décrochage du chariot, ces moyens étant constitués par un arbre d'actionnement en rotation supportant d'une part au moins un crochet basculant fixé audit arbre d'actionnement et pivotant avec lui et d'autre part un contrepoids également fixé audit arbre d'actionnement et pivotant avec lui, ledit contrepoids étant destiné à actionner par gravité ledit crochet ou lesdits crochets.

Dans la description qui va suivre de même qu'au dessin, le profité est constitué par un mât cylindrique, mais on pourrait également envisager de le fixer le long d'une paroi ou façade, sans sortir du cadre de la présente invention.

Il est à noter que la glissière est constituée par une série de rails de différentes longueurs standard et adaptés pour être enfichés bout à bout, au moyen de goupilles par exemple, de manière à obtenir toutes les hauteurs de mâts voulues avec des éléments modulaires.

D'autre part, les moyens d'accrochage et de stabilisation, une fois le chariot en position haute, fonctionnent sous l'action de la force d'attraction terrestre agissant sur un contrepoids qui peut servir également de drapeau de positionnement, permettant de voir depuis le sol les phases d'accrochage et de stabilisation ainsi que le décrochage. Accessoirement, ce drapeau permet de vérifier l'embrochage des connecteurs électriques.

En variante, on peut prévoir d'équiper encore le dispositif pour supporter un appareillage abaissable d'un système de frein parachute destiné à fonctionner en cas de rupture du câble d'actionnement. Ce système comprend un dispositif à ressort destiné à commander l'action d'au moins un sabot de frein sur la glissière lorsque la traction du câble d'actionnement fait défaut (à la rupture).

L'invention sera maintenant décrite en se référant au dessin annexé, donnant à titre d'exemple non limitatif, une forme d'exécution de l'objet de la présente invention.

Au dessin :
La figure 1 est une vue en perspective de la partie supérieure d'un mât montrant la tête fixe, le chariot mobile et les moyens de raccordement électrique (le chariot étant accroché et stabilisé en position haute et les contacts électriques connectés).

La figure 2 est une vue de face des éléments de la figure 1, avec coupe partielle de certains détails (le chariot étant en position intermédiaire de coulissement).

La figure 3 est une vue latérale du mât (le chariot étant en position intermédiaire de coulissement), avec coupe partielle de certains éléments.

Le figure 4 est une vue latérale du bloc témoin de positionnement de la partie mobile, représenté dans la partie basse dans la phase de montée ou de descente et dans la partie supérieure dans la phase d'engagement.

La figure 5 est une coupe transversale du mât, selon V-V à la figure 8, montrant le chariot coulissant sur son rail, ainsi que partiellement un mât.

Les figures 6 à 9 illustrent le système de frein parachute permettant d'éviter la chute inopinée du chariot coulissant et des appareillages qu'il supporte. Plus particulièrement :
la figure 6 est une vue en bout du chariot de frein, avec coupe partielle au niveau des sabots du système de frein représenté ici en position de freinage,
la figure 7 est une vue de dessous de la plaque de chariot de frein, en position de coulissement,
la figure 8 est une coupe longitudinale du système de freinage exécutée parallèlement à l'axe du mât, en positionnement de coulissement, et
la figure 9 est une coupe du système de freinage selon IX-IX à la figure 7, montrant en traits pleins les sabots de frein en position de freinage et en traitillés dans la position de coulissement de l'ensemble.

La figure 10 est un détail agrandi d'éléments représentés à la figure 4 illustrant les différentes phases d'accrochage, de stabilisation et de décrochage du chariot à la tête du mât. Plus particulièrement :
- la figure 10 A représente la phase de montée ou de descente,
- la figure 10 B, la phase d'engagement
- la figure 10 C, la phase d'accrochage et de stabilisation,
- la figure 10 D, la phase de décrochage, et
- la figure 10 E, la phase de dégagement.

La figure 11 représente un détail de la tête de mât et du chariot dans sa phase de montée ou de descente (en supprimant pour la clarté du dessin le rail de guidage, le câble d'actionnement et son mécanisme de renvoi), vus respectivement :
- à la figure 11A, de face
- à la figure 11B, de profil et
- à la figure 11C, en coupe selon C-C à la figure 11A

Tout au long des figures, des chiffres identiques s'appliquent aux mêmes éléments.

Dans la représentation générale et quelque peu schématique de la figure 1, on a représenté un mât 10, tout au long duquel est fixée une glissière 20. Une tête de mât 30 est fixée, comme on le verra par la suite, au sommet du mât 10. A la tête 30 est fixée en outre une partie des éléments de connexion électriques 40.

La glissière 20 est agencée pour permettre le coulissement d'un chariot 50, muni de moyens d'accrochage 60 à la tête fixe 30 et d'un bloc-témoin de positionnement 70 permettant de s'assurer depuis le sol de la phase d'engagement de la partie mobile par rapport à la partie fixe du système. Le chariot 50 est solidaire également de la partie du support 80 des appareillages, constitués par exemple par une rampe de projecteurs non représentés au dessin et disposés régulièrement autour de l'axe du mât. Le chariot mobile 50 entraîne encore une partie d'éléments de connexion électriques 40 destinée à coopérer avec la partie de connexion fixe de la tête de mât 30.

Dans une variante particulièrement importante, on peut prévoir de munir le système abaissable selon l'invention d'un système de frein parachute 90 permettant d'assurer le blocage de la partie mobile, quelle que soit sa position, en cas de rupture ou d'un mou du câble d'actionnement.

En reprenant de manière plus détaillée la description des constituants principaux du dispositif pour supporter un appareillage abaissable selon l'invention, on remarque aux figures 2 et 3 que dans sa partie supérieure le mât 10 se termine par une plaque 11, par exemple soudée, présentant une ouverture centrale 12 destinée à permettre le passage d'un câble 13 d'actionnement et des conducteurs d'alimentation électrique 14. Le câble 13 est soit fixé au mât dans sa partie inférieure (ce qui constitue une sécurité complémentaire), soit directement enroulé sur le tambour d'un treuil d'actionnement de l'ensemble non représenté. Dans le premier cas, la manoeuvre est assurée par un treuil amovible conçu pour être accroché dans les diverses ouvertures des mâts. L'extrémité de suspension 131 du câble d'actionnement 13 est reliée au chariot coulissant 50. Comme visible à la figure 8, on peut la sertir dans une tige filetée 132 et maintenir l'ensemble au moyen d'écrou et contre-écrou 133. Les conducteurs d'alimentation électrique 14 permettent l'alimentation à partir du sol des appareillages et accessoirement le transport d'informations provenant de ces appareillages.

La glissière 20 est, comme on l'a déjà dit, constituée d'éléments de rails 21 de longueurs standard différentes destinés à être mis bout à bout pour couvrir la hauteur de mât désirée. Le profil de la glissière 20 est particulièrement visible dans la coupe de la figure 5. On peut remarquer que la face destinée à être fixée contre le mât présente une courbure 22 formant de part et d'autre de celle-ci deux arêtes de contact 29 qui permettent d'assurer le parallélisme du rail avec le mât et d'autre part d'adapter celui-ci à des mâts de diamètres différents ou au diamètre variable de mâts côniques. Les rails 21 sont fixés au mât 10 par une série de vis centrales 23 et 24 réparties tout au long de chaque élément de rail. Dans la variante représentée au dessin, il est à noter que l'élément de rail supérieur monté sur la tête 30 est fixé dans des taraudages correspondants au moyen de vis mécaniques 23 pour assurer avec précision l'emboîtement du chariot dans la tête de mât, et par conséquent le bon fonctionnement du système d'accrochage, de stabilisation et de décrochage. Le long du mât les éléments de rail sont fixés par des vis à tôle 24. Pour la réalisation des jointures entre deux éléments de rail voisins, on a encore prévu deux rainures de raccordement cylindriques 25 destinées à recevoir en bout de chaque élément de rail deux goupilles 26 de liaison et d'alignement des éléments de rail voisins (voir figure 8). En reportant à nouveau à la figure 5, on voit que la glissière 20 présente de plus deux ailes latérales 27, avec deux surfaces d'appui 271, pour guider indirectement le chariot 50. Vers l'extérieur du mât, le rail comporte encore deux gorges 28 pour sabots de frein présentant, dans une variante préférentielle représentée au dessin, une section en forme de trapèze régulier. On peut prévoir de disposer, sur l'élément de rail inférieur, deux butées de l'élément abaissable et sur l'élément supérieur deux goupilles de suppression de l'effet de frein parachute non représentées au dessin. En outre, chaque gorge 28 comporte deux fentes 281 destinées à recevoir un ruban d'acier coulissant qui peut être poussé depuis le sol vers le chariot en tête de mât dans le but de l'accrocher et de le tirer, dans le cas exceptionnel où il serait resté coincé en position haute ou en cours de manoeuvre. Le rail de guidage décrit plus haut peut être réalisé en aluminium extrudé.

La tête 30, en fonte d'aluminium par exemple, comporte une embase 31 destinée à être appliquée sur la plaque 11 du mât au moyen de quatre vis 311 après réglage au moyen de vis sans tête à trous six pans 312. A l'intérieur de la tête 30, le câble d'actionnement 13 passe sur des poulies 32 comportant une poulie porteuse 321 montée sur un arbre 322 rendu solidaire de la tête 30, à l'une de ses extrémités, par une vis 328. L'arbre 322 est ajusté dans des alésages 323 pratiqués sur les côtés de la tête 30. Pour favoriser le glissement et éviter toute corrosion, on utilisera une poulie 321 en polyamide par exemple. Afin d'empêcher que l'eau ou des déchets (animaux ou poussières) ne s'introduisent dans la tête 30, on disposera des bouchons plastiques 324 à rebord, par exemple en polyétylène. Si le mât 10 présente un passage intérieur de plus petite dimension que celui représenté au dessin, on prévoira avantageusement une seconde poulie de renvoi 325 montée sur un arbre 326 dont les extrémités sont protégées par deux bouchons 327. Comme les conducteurs d'alimentation électrique 14 passent également dans la tête 30, on peut fixer à celleci au moins un crochet 33 pour accrocher une cordelette 331 d'attache des conducteurs d'alimentation électrique du connecteur fixe 41. La cordelette 331 peut être également remplacée par la gaine entourant le conducteur. Pour la clarté de l'exposé, la face avant de la tête 30 sera décrite en trois parties. La face supérieure 34 est destinée à recevoir le carter de connecteur fixe 41 qui sera décrit plus en détail par la suite. La face médiane 35 est agencée pour assurer trois fonctions :
- les opérations d'accrochage et de stabilisation ainsi que de décrochage du chariot 50,
- le guidage fin avant accrochage du chariot 50 et
- la butée en fin de course vers le haut du chariot.

La face inférieure 36 reçoit l'extrémité supérieure de l'élément de rail de guidage 21 et comporte à cet effet des taraudages 361. En détaillant la partie médiane 35, on met en évidence aux figures 3, 4, 10 et 11 :
a) en ce qui concerne l'accrochage et la stabilisation :
   - un angle d'engagement 351,
   - un plan de glissement 352,
   - une surface arrondie d'appui 353,
   - une alvéole de dégagement 354,
   - une surface longitudinale 411 de guidage fin et de stabilisation du chariot faisant partie du carter 41;
b) pour le guidage fin du chariot :
   - une surface latérale d'engagement 355 (voir fig. 11),
   - une surface latérale de guidage fin 356,
   - une surface longitudinale d'engagement 412 (faisant partie du carter 41 de connecteur fixe),
   - une surface longitudinale 411 de guidage fin et de stabilisation,
   - une surface longitudinale arrière 357 de guidage fin
c) et en ce qui concerne la butée vers le haut :
   - une surface de butée 358.

Tous ces dégagements et surfaces fonctionnels se retrouvent des deux côtés de la tête.

L'ensemble de connexion électrique 40 comporte donc un carter de connecteur fixe 41, agencé pour être appliqué, au moyen de vis 413, sur la partie supérieure 34 de la tête 30. En plus de sa fonction d'ordre électrique, le carter fixe des connecteurs assure par ses surfaces 411 et 412 l'engagement, le guidage fin longitudinal et la stabilisation du chariot (voir fig. 3 et 11). Comme visible à la figure 3, ce carter comporte une chambre 42 destinée à recevoir une prise de connecteur multipolaire femelle 43 de type connu, ainsi qu'au moins une ouverture de fixation d'au moins un presse-étoupe 44 destiné à maintenir et étanchéifier l'extrémité 141 d'au moins un conducteur d'alimentation électrique 14. Ainsi, les brins conducteurs 142 sont totalement protégés dans le carter 41 et leur extrémité est serrée de façon connue dans les contacts femelles 431. On retrouve sensiblement la même distribution dans le carter de connecteur mobile 45 comportant une chambre 46 destinée à recevoir une prise de connecteur multipolaire mâle 47 correspondant à la prise multipolaire femelle 43 ainsi qu'un presse-étoupe 48 retenant les conducteurs d'alimentation électrique des appareillages non représentés au dessin. Deux vis d'alignement 471, disposées de part et d'autre du carter de connecteur 45 et dont une extrémité glisse contre la face du chariot, permettent de régler l'encastrement de celui-ci dans le carter fixe 41. Le carter de connecteur mobile 45 est muni d'un joint 451, venant s'appuyer contre une face d'étanchéité 414 du carter fixe 41. Les carters de connecteurs fixe 41 et mobile 45 peuvent être en fonte d'aluminium. A la partie inférieure du carter de connecteur mobile 45, on remarque le dispositif 49 de fixation du connecteur mobile 45 au chariot 50. Ce dispositif de fixation 49 est constitué par un étrier 491 fixé au moyen de vis 492 au chariot 50 et dont les ailes 493 et 494 présentent des passages pour une tige 495 montée coulissante et entourée par un ressort boudin 496 solidaire d'une part de la tige 495 dans sa partie supérieure 497 et butant d'autre part sur l'aile 493 de l'étrier 491.

Le chariot mobile 50 est agencé pour coulisser le long de la glissière de guidage 20. Comme on le voit à la figure 5 son profil présente un passage 51 pour le câble d'actionnement 13 dont une extrémité 131 est fixée par tous moyens connus dans la partie inférieure du chariot. Ce détail a son importance, car il permet de changer le câble sans rien démonter lorsque le chariot est sur ses butées inférieures ou bloqué par le frein parachute. La section du chariot 50 met en évidence deux rainures 52 de dégagement de la glissière. Pour assurer le glissement et le guidage du chariot 50 sur la glissière 20, quatre guides de chariot cylindriques 53, en matière synthétique, comportant une fente de guidage 531 destinée au passage des ailes 27 du rail et une surface 533 venant s'appuyer sur la surface correspondante 271 de la glissière. Les guides 53 sont placés en haut et en bas du chariot. Spécialement dans le cas de mâts en plusieurs parties emmanchées pouvant présenter des sur-épaisseurs de l'ordre de 5 mm, il est nécessaire que le rail de guidage puisse suivre la déformation du mât au niveau des emmanchements. Pour que le glissement du chariot 50 ne soit par altéré, les guides de chariots 53 sont placés dans des alésages cylindriques 532 (figures 2 et 5). Ainsi lorsque le chariot passe au niveau d'un emmanchement, il rencontre une variation de courbure du rail de guidage : les guides 53 peuvent alors subir de légères rotations, évitant tout coincement de leur fente 531 sur les ailes 27 du rail de guidage. Dans sa partie supérieure, le chariot présente un alésage transversal 54, pour le passage d'un arbre de crochets, deux surfaces de butée 55 et comporte encore des taraudages 56 prévus pour la fixation des supports 80 des appareillages. Comme déjà mentionné plus haut, la tête de mât comporte des surfaces limitant un dégagement dans lequel la partie supérieure du chariot vient s'encastrer avec des jeux adéquats. Plus particulièrement (voir fig. 11) on a les correspondances suivantes (le chiffre entre parenthèse étant la référence à la tête et au carter fixe) :
- 571 (356) surface latérale de guidage fin,
- 572 (411) surface longitudinale de guidage fin et de stabilisation du chariot,
- 573 (357) surface longitudinale arrière de guidage fin du chariot.

Quant au guidage grossier du chariot, il est assuré par les guides de chariot 53 coulissant sur les ailes de guidage 27 du rail et les faces d'appui 271.

Les éléments attachés au chariot 50 du système 60 d'accrochage et de stabilisation ainsi que de décrochage du chariot 50 sont constitués par un arbre de crochets 61, pivotant dans l'alésage 54 du chariot et sur lequel sont fixés, de chaque côté du chariot, deux crochets de suspension 62 constitués par un excentrique présentant deux surfaces planes de guidage 621 et une extrémité pivotante 622, de forme arrondie, dont le fonctionnement sera détaillé plus loin.

Comme visible aux figures 2,10 et 11, l'arbre de crochets 61 se prolonge sur l'un des côtés du chariot, pour permettre la fixation du bloc-témoin de positionnement 70. Ce bloc 70 comporte un contrepoids 71 avantageusement constitué par une plaquette rectangulaire, dont les faces latérales visibles depuis le sol sont revêtues de couleurs différentes pour permettre à l'utilisateur de vérifier la position du système. Par exemple, la petite face 72 est rouge tandis que la grande face 73 est noire. Le contrepoids 71 est fixé à l'arbre 61 par exemple au moyen d'une vis 711.

Le matériel support d'appareillages 80 est schématisé au dessin par sa plaque gauche 81 et par sa plaque droite 82, fixées au moyen de vis 84 dans les taraudages 56 prévus de chaque côté du chariot. Ces plaques 81 et 82 peuvent soit être solidaires d'une traverse rectiligne, soit d'éléments en couronne, selon le genre d'appareillages à monter.

Dans une variante particulièrement intéressante, on peut prévoir de munir le chariot mobile 50 d'un système de frein parachute 90, tel celui représenté aux figures 6 à 9. Le bâti 91 du frein est réalisé à partir du même profil que le chariot 50 et comporte comme celui-ci les mêmes guides de coulissement à fente 92, en matière synthétique adéquate, telle que nylon. De plus il comporte deux fraisages oblongs 93 destinés au logement de deux sabots de frein 94 et de leurs bielles supports de sabots 95 ainsi que deux ouvertures 96 pour le passage des bielles de commande solidaires des crochets de frein 97. Le système comporte encore un plot mobile 98 et un couvercle 99. Chaque sabot de frein 94 est constitué par un corps 941 en aluminium, traversé par deux goupilles 942 et 943 qui y sont chassées. Il comporte en outre 2 dégagements 944 et 945 dont l'utilité sera explicitée plus loin. La partie du sabot destinée au freinage a une section trapézoïdale 946 (figure 6) destinée à venir en contact avec les gorges 28 du rail 20. Les bielles supports de sabots 95 sont de deux types : des bielles d'entraînement 951 et des bielles d'entraînement et de commande 955. Chaque bielle 951 ou 955 comporte deux alésages cylindriques 952, 953; 956, 957. Les alésages 952, 956 reçoivent les goupilles de sabot 942 et 943 tandis que les alésages 953, 957 sont traversés librement par les goupilles 911, 912, solidaire du bâti de frein 91. Les bielles d'entraînement et de commande 955 comportent en outre un trou 958 destiné à recevoir le crochet de commande de frein 97. Ce crochet de frein 97 est constitué par une tige 971 présentant une extrémité recourbée 972 destinée à s'engager dans les trous 958 correspondants pratiqués dans la bielle de commande 955. Deux ressorts boudins 973 et 974 sont disposés sur la tige 971, entre une butée 975 (un sertissage par exemple) et un élément de blocage 976 (un écrou vissé sur l'extrémité inférieure filetée de la tige 971). Le plot mobile 98 comporte un passage 981 pour la tige filetée de sertissage 132 disposé à l'extrémité 131 du câble d'actionnement 13, un logement 982 pour un ressort 983 et une vis 984 de fixation au bâti 91, ainsi que deux passages 985 pour les crochets de frein 97, ces passages constituant un épaulement 986 contre lequel viennent buter les ressorts 973 et 974. Le couvercle 99 est destiné à protéger les différents éléments constitutifs du frein parachute décrit.

Les opérations de montage du dispositif pour supporter un appareillage abaissable objet de l'invention se font le mât couché au sol. On visse sur la tête de mât 30, à l'aide de deux vis de centrage 23 l'élément de rail supérieur 21. On fixe provisoirement, à l'aide de serre-joint ou d'outillages appropriés, l'élément supérieur 21 qui s'aligne automatiquement, grâce à ses arêtes de contact 29, en prenant soin d'affleurer la plaque de mât 11 avec l'embase de tête de mât 31. On appuie les quatre vis 312 de réglage de tête contre la plaque de mât 11. On fixe solidement la tête de mât 30 sur la plaque de mât 11 au moyen des quatre vis 311 de fixation. Les éléments de maintien provisoire (serre-joint par exemple) sont retirés et l'élément supérieur de rail 21 est vissé contre le mât à l'aide de vis 24 de fixation au mât. On monte provisoirement le carter de connecteur fixe 41. L'ensemble ainsi monté et réglé permet de placer le chariot 50 sur l'élément de rail supérieur 21 et d'effectuer des essais de :
- glissement du chariot sur le rail de guidage,
- guidage fin du chariot dans la tête de mât,
- embrochage des connexions électriques,
- mouvement relatif du chariot par rapport à la tête.

Une fois ces essais effectués, on dépose le carter de connecteur fixe 41, on dispose dans le mât, en tirant sur une cordelette préalablement insérée, les conducteurs d'alimentation électrique 141 et le câble d'actionnement 13. On effectue les connexions électriques sur la prise multipolaire femelle 43. On place le câble d'actionnement 13 sur les poulies de renvoi 32. On fixe les poulies de renvoi sur leurs arbres respectifs 322 et 326 à l'aide de vis 328. Les bouchons 324 et 327 sont mis en place. Le carter de connecteur fixe 41 est vissé, dûment étanchéifié. Les conducteurs d'alimentation électrique 141 sont attachés et accrochés à l'aide des cordelettes 341 et des crochets 33. Le câble d'actionnement 13 sortant de la tête de mât 30 est laissé en attente sur le sol, son autre extrémité étant reliée à un tambour de treuil auxiliaire. On visse ensuite le long du mât le nombre d'éléments intermédiaires de rail de guidage 21 nécessité pour obtenir la longueur de guidage désirée, en disposant entre deux éléments voisins chaque fois deux goupilles de raccordement 26. On dispose le chariot 50 sur le rail de guidage 20, éventuellement avec son frein parachute. On fixe l'extrémité du câble d'actionnement 13 dans le chariot 50 à l'aide des éléments de fixation 133.

Le mât est alors redressé et scellé et l'on peut procéder aux opérations suivantes, qui se font au sol :
- raccordement électrique dans le fût du mât,
- montage du matériel support 80 des appareillages,
- montage des appareillages et raccordements électriques dans le carter de connecteur mobile 45,
- adaptation éventuelle d'un treuil,
- manoeuvres d'essais du système abaissable.

Pour commander le déplacement du chariot mobile et de ses accessoires, on peut utiliser soit un treuil manuel, soit un treuil à moteur, éventuellement transportable et conçu pour s'adapter aux différentes ouvertures de plusieurs mâts. Une traction du câble 13 a bien entendu pour effet de faire monter le chariot mobile 50.

Le principe d'accrochage et de stabilisation ainsi que de décrochage sera maintenant décrit en se référant aux figures 10 et 11. Tout au long du rail 20, les crochets 62 sont situés dans un plan horizontal, comme représenté à la figure 10 A. Dans ce cas, le contrepoids 71 est vertical, et depuis le sol on voit sa face rouge 72. Lorsque le crochet 62 parvient à proximité du sommet, l'extrémité pivotante arrondie 622 vient buter sur l'angle d'engagement 351, ce qui bascule le crochet 62 le long du plan de glissement 352 en position verticale tandis que le contrepoids 71, solidaire du même arbre 61 que les crochets 62, se retrouve à l'horizontale, présentant au sol sa face noire 73 (figure 10 B). En raison de la force d'attraction terrestre, le contrepoids 71 a tendance à faire pivoter l'arbre 61 dans le sens des aiguilles d'une montre. L'utilisateur, à l'aide du treuil, continue à impliquer un mouvement ascendant au chariot jusqu'à ce que l'extrémité arrondie 622 du crochet s'engage sur la surface arrondie 353 d'appui des crochets (figure 10 C). Dans cette position, le chariot est accroché. Lorsque l'utilisateur, par une manoeuvre inverse du treuil, détend le câble d'actionnement, le chariot subit, de par la position inclinée des crochets, une force vers l'avant proportionnelle à la masse totale suspendue. La face longitudinale avant du chariot 572 s'appuie sur la face longitudinale 411 du carter de connecteur fixe, ce qui a pour effet de parfaitement stabiliser les appareillages abaissables, situation particulièrement intéressante lorsque ceux-ci sont des antennes directionnelles par exemple. Dans la position de chariot accroché de la figure 10 C, l'utilisateur voit simultanément les faces rouge 72 et noire 73 du contrepoids 71. Il peut alors, en toute sécurité, détacher le câble d'actionnement 13 incorporé au mât du câble du treuil et l'accrocher à une boucle solidaire de la base du mât, ce qui constitue une sécurité complémentaire à l'accrochage en haut de mât. Le treuil transportable est alors éloigné du mât.

Pour décrocher le chariot 50 de la tête de mât 30 (voir figure 10 D), l'utilisateur implique au chariot, à l'aide du treuil, un mouvement ascendant d'une course d'environ 8 mm jusqu'à ce que les faces de butée du chariot 55 s'appuient contre les faces 358 de la tête de mât. Pendant ce mouvement, les crochets 62, sous l'effet du contrepoids 71, quittent leur surface arrondie d'appui 353 et pivotent dans les alvéoles de dégagement 354 pour se mettre dans une position horizontale. Le contrepoids 71 montre alors sa face rouge 72. L'utilisateur sait alors qu'il peut impliquer au chariot un mouvement descendant pendant lequel l'extrémité arrondie pivotante 622 des crochets s'appuie sur les angles de la surface d'appui 353, impliquant à ceux-ci ainsi qu'au contrepoids 71 une rotation jusqu'à ce que les crochets 62 se trouvent en position de dégagement verticale (voir figure 10 E) inverse à la position d'engagement verticale de la figure 10 B. Les crochets s'appuient sur les plans de glissement 352 de la tête de mât, le contrepoids, en position horizontale, présentant au sol sa grande face de couleur naturelle non numérotée au dessin, indiquant à l'utilisateur que la phase de décrochage est engagée. Lorsque les crochets quittent la tête de mât, ils se mettent naturellement dans la position de la figure 10 A (face rouge 72 visible du sol), alors la manoeuvre de descente peut être continuée ou inversement une nouvelle phase d'accrochage peut être engagée.

Il faut remarquer que le système d'accrochage et de stabilisation ainsi que d'accrochage utilisé ne comporte que quatre pièces particulièrement simples : les deux crochets 62, l'axe 61 et le contrepoids 71. La disposition de ces constituants permet d'atteindre une résistance mécanique particulièrement optimale par rapport à leurs dimensions. Malgré cette simplicité, ce système permet d'atteindre plusieurs objectifs importants :
- entretien facile, du fait qu'aucune pièce mobile ne se trouve au haut du mât,
- fiabilité découlant directement de la simplicité (spécialement de l'absence de ressorts),
- simplicité des manoeuvres d'accrochage et de décrochage, qui se font seulement par l'intermédiaire du treuil et en surveillant les couleurs du contrepoids, témoin des différentes phases.

Lorsque le chariot est en position "accrochée et stabilisée", il est indispensable que les prises femelle 43 et mâle 47 soient parfaitement engagées et que le joint d'étanchéité 451 appuie avec une force convenable contre la face 414 du carter fixe 41. De plus, dans sa phase de décrochage, l'ensemble coulissant subit un déplacement vers le haut de 8 mm, alors que le carter de connecteur mobile 45 reste en appui sur le carter 41.

Le dispositif coulissant de support de connecteur mobile 45, par l'intermédiaire de son ressort 496 qui se comprime dans la phase finale de montée du chariot 50, permet d'une part d'obtenir une force suffisante d'engagement des contacts mâles dans leurs correspondants femelles et d'autre part d'assurer un bon appui du joint 451 sur le face 414, et finalement d'effectuer la phase de décrochage.

Les connecteurs mâle et femelle utilisés ici sont des prises "AMPHENOL", mais il est bien sûr possible de varier la configuration des carters 41 et 45 pour utiliser d'autres types de prises dans les pays où l'on envisage de monter un dispositif pour supporter un appareillage selon l'invention, qui reste valable quelles que soient les normalisations nationales.

Quant au système de frein parachute représenté aux figures 6 à 9, on l'installe pour s'assurer que l'ensemble coulissant sera bloqué le long du mât au cours des opérations de mise en place ou de descente, au cas où le câble viendrait à se rompre. Pendant les manoeuvres, la masse coulissante (chariot + supports + appareillages) est suspendue en bout du câble 131 qui, par l'intermédiaire de la tige filetée de sertissage 132, des éléments de fixation 133 et du plot de commande 98, comprime le ressort de rappel 983. En cas de rupture du câble 13, le plot 98 passe de la position de traction représentée à la figure 8 à la position de la figure 9, sous l'action du ressort 983 qui se détend entre le logement 982 et le bâti du frein 91. Ce mouvement de détente déplace la tige 971 du crochet de frein et sous l'action des paires de ressorts 973 et 974, l'extrémité recourbée 972 de la tige fait passer la bielle de commande 955 de la position représentée en traitillés à la position représentée en traits pleins à la figure 9. Le rôle des ressorts 973 et 974 est de compenser les différences de chemins parcourus par le plot de commande 98 et des points d'attache 958 des crochets de commandes 97 sur les bielles de commande 955. En cas de rupture ou de mou de câble, le sabot de frein 94 est amené en contact avec la gorge trapézoïdale 28 du rail de guidage 20. On voit dès lors l'intérêt de cette forme trapézoïdale donnée au sabot d'une part et à la gorge du rail d'autre part, qui permet de pratiquement doubler les surfaces de frottement dans un même encombrement et, pour une même force perpendiculaire au rail d'appui du sabot par effet de coin, d'obtenir une force de frottement verticale 8 à 10 fois supérieure aux cas de surfaces de freinage planes sans effet de coin.

Ce gain important des forces de frottement autorise, lorsque le sabot 94 est en appui, la formation d'un angle α relativement grand (environ 15°) entre l'horizontale et la ligne passant par les axes des alésages 952 et 953. Ce phénomène est intéressant à deux titres :
- élimination du danger que le sabot de frein 94 ne s'éloigne du rail après passage de l'angle α à 0°,
- peu de précision nécessaire dans les usinages.

Il est à noter que lorsque l'angle α est de 0°, le haut du sabot 94 butte contre la face 913 du bâti 91, ce qui constitue une sécurité supplémentaire.

Les dégagements 944 et 945 fraisés dans le sabot 94 lui permettent un éloignement maximum du rail et autorisent l'emploi d'arbres traversant 911 et 912 particulièrement bien soutenus dans le bâti 91. Dans la description qui précède, on a mentionné un sabot de frein et une tige de commande, mais comme on le voit au dessin, le système peut être double.

Comme on l'a déjà mentionné, le système décrit pour un éclairage abaissable peut être utilisé pour tout autre type d'appareillages, par exemple ceux énumérés dans l'introduction.

De plus, le dispositif pour supporter un appareillage abaissable peut également être appliqué en façade plutôt que d'être constitué par un mât indépendant. Il est bien sûr que dans ce cas, certains constituants subiraient des modifications sans sortir du cadre de la présente invention, puisque le principe de fonctionnement serait le même.

## Revendications

1. Dispositif pour supporter un appareillage électrique abaissable le long d'un profilé (10) comprenant :
a) un chariot oblong (50) comportant des moyens de support de l'appareillage électrique et des moyens d'accrochage, de stabilisation et de décrochage en position haute,
b) des moyens d'entraînement du chariot,
c) un rail de guidage (20) pour le chariot à l'extérieur du profilé, le profilé étant posé substantiellement en position verticale, et
d) une tête (30) placée au sommet du profilé, les moyens d'entraînement du chariot ainsi que des conducteurs électriques passant à l'intérieur du profilé,
dispositif dans lequel le rail de guidage (20) présente un élément de rail (21) fixé avec précision à la tête (30), et dans lequel la tête comprend des moyens (312) d'ajustement de sa position par rapport à la partie supérieure (11) du profilé (10) ainsi que des éléments fixes (351 à 358) agencés pour coopérer avec les moyens (60) d'accrochage, de stabilisation et de décrochage du chariot, ces moyens étant constitués par un arbre (61) d'actionnement en rotation supportant d'une part au moins un crochet basculant (62) fixé audit arbre d'actionnement et pivotant avec lui et d'autre part un contrepoids (71) également fixé audit arbre d'actionnement et pivotant avec lui, ledit contrepoids étant destiné à actionner par gravité ledit crochet ou lesdits crochets.

2. Dispositif selon la revendication 1, caractérisé en ce que la tête (30) comporte une face plane latérale (36) destinée à recevoir la partie terminale du rail (21) et une base plane (31) sensiblement perpendiculaire à ladite face plane latérale et adaptée à être ajustée sur la partie supérieure (11) du profilé (10) par rapport à la partie terminale du rail de guidage.

3. Dispositif selon la revendication 1, caractérisé en ce que ladite tête comporte des dégagements (351 à 354) destinés à positionner une extrémité pivotante (622) dudit crochet (62) au cours des opérations d'accrochage, de stabilisation et de décrochage.

4. Dispositif selon la revendication 1, caractérisé en ce que le rail de guidage (20) fait partie intégrante du profilé (10).

5. Dispositif selon la revendication 1, caractérisé en ce que le rail de guidage est constitué par une série d'éléments successifs (21) mis bout à bout.

6. Dispositif selon la revendication 5, caractérisé en ce que les éléments (21) présentent à leurs extrémités destinées à s'adapter des points d'ancrage réciproque.

7. Dispositif selon la revendication 6, caractérisé en ce qu'un point d'ancrage est constitué par au moins une rainure (25) pratiquée dans la longueur du rail et destinée à recevoir chacune une goupille (26) de liaison entre deux éléments de rail voisins.

8. Dispositif selon la revendication 1, caractérisé en ce que le chariot (50) est constitué par un bloc coulissant sur le rail de guidage et comporte un alésage transversal (54) pour le passage de l'arbre (61) d'actionnement en rotation des éléments d'accrochage et de stabilisation ainsi que de décrochage.

9. Dispositif selon la revendication 8, caractérisé en ce que le chariot est réalisé en métal léger par extrusion.

10. Dispositif selon la revendication 1, caractérisé en ce que les moyens d'entraînement comportent un câble (13) coopérant au moins indirectement avec le chariot et permettant les différentes manoeuvres d'accrochage, de stabilisation et de décrochage du chariot.

11. Dispositif selon la revendication 10, caractérisé en ce que ledit chariot présente un passage (51) agencé pour guider le câble d'entraînement.

12. Dispositif selon la revendication 10, caractérisé en ce que l'extrémité mobile (131) du câble est fixée à la base du chariot, pour permettre l'échange du câble sans démonter le chariot.

13. Dispositif selon la revendication 1, caractérisé en ce que le contrepoids (71) sert de drapeau de positionnement, permettant de voir depuis le sol la position du chariot et des éléments d'accrochage, de stabilisation et de décrochage.

14. Dispositif selon la revendication 13, caractérisé en ce que le contrepoids a la forme d'un parallélipipède dont des faces latérales (72,73) sont différemment colorées.

## Claims

1. A device for supporting an electrical installation vertically displaceable alongside a profile (10), comprising:
a) an elongated carriage (50) comprising means for supporting said electrical installation, and locking, stabilizing and unlocking means in its upper position;
b) carriage entrainment means;
c) a guide rail (20) for the carriage situated at the exterior of said profile substantially in the vertical position; and
d) a head (30) mounted at the summit of said profile;
said carriage entrainment means as well as electrical conductors passing through the interior of said profile; wherein the guide rail (20) has a rail element (21) fixed with precision to the head (30), and wherein the head comprises means (312) for adjusting its position relative to the upper part (11) of the profile (10), as well as fixed elements (351 to 358) arranged to co-operate with said locking, stabilizing and unlocking means (60) of the carriage, said latter means comprising a rotational drive shaft (61) supporting
- at least one pivoting hook (62) fixed to the said drive shaft and pivoting with the latter and
- a counterweight (71) also fixed to said drive shaft and pivoting with the latter, said counterweight being intended to actuate by gravity said hook or hooks.

2. The device according to claim 1, whereing said head (30) includes a lateral plane face (36) adapted to receive an end portion of said guide rail (21), and a plane base (31) substantially perpendicular to said lateral plane face and adapted to be adjusted on the upper part (11) of the profile (10) with respect to the end portion of said guide rail.

3. The device according to claim 1, wherein said head includes recesses (351 to 354) intended to position a pivoting end (622) of said hook (62) during locking, stabilizing and unlocking operations.

4. The device according to claim 1, wherein said guide rail (20) is an integral part of said profile (10).

5. The device according to claim 1, wherein the guide rail is composed of a plurality of successive sections (21) in end-to-end relationship.

6. The device according to claim 5, wherein the rail sections (21) are provided with joining parts at their ends adapted to join together.

7. The device according to claim 6, wherein a joining part comprises at least one groove (25) provided in the length of the rail section and adapted to receive a joining pin (26) connecting two adjacent rail sections.

8. The device according to claim 1, wherein the carriage (50) comprises a block slidingly adapted to said guide rail, said block being provided with a transversal bore (54) receiving said drive shaft (61) of said locking, stabilizing and unlocking means.

9. The device according to claim 8, wherein said carriage is made by extrusion of a light metal.

10. The device according to claim 1, wherein the carriage entrainment means comprise a cable (13) cooperating at least indirectly with the carriage and permitting the different locking, stabilizing and unlocking operations of the carriage.

11. The device according to claim 10, wherein said carriage has a passage (51) arranged to guide the entrainment cable.

12. The device according to claim 10, wherein the movable end (131) of the cable is fixed to the base of the carriage to permit the exchange of cable without dismantling the carriage.

13. The device according to claim 1, wherein the counterweight (71) serves as a positional flag to show to an operator on the ground the position of said locking, stabilizing and unlocking elements.

14. The device according to claim 13, wherein the counterweight has a parallelepiped shape the lateral faces (72,73) of which present different colors.

## Patentansprüche

1. Vorrichtung zum Stützen einer an einem Träger (10) entlang absenkbaren elektrischen Einrichtung mit
a) einem länglichen Schlitten (50), der Mittel zum Stützen der elektrischen Einrichtung, sowie Mittel zum Einhängen, Stabilisieren und Aushängen in erhöhter Position umfaßt,
b) Schlittenzugmitteln,
c) einer Führungsschiene (20) für den Schlitten außen am Träger, wobei sich der Träger im wesentlichen in einer vertikalen Position befindet, und
d) einem am oberen Ende des Trägers angeordneten Kopf (30),
wobei sowohl die Schlittenzugmittel als auch elektrische Leitungen im Innern des Trägers verlaufen, und wobei in der Vorrichtung die Führungsschiene (20) ein Schienenelement (21) darstellt, das an den Kopf (30) präzisionsmontiert ist, und der Kopf Mittel (312) zur Einstellung seiner Position bezüglich des oberen Teils (11) des Trägers (10) und feste Elemente (351 bis 358) umfaßt, die mit den Mitteln (60) zum Einhängen, Stabilisieren und Aushängen des Schlittens zusammenwirken, wobei es sich bei diesen Mitteln um eine Drehbetätigungswelle (61) handelt, die einerseits mindestens eine Schwingklammer (62), die an jener Betätigungswelle befestigt ist und mit dieser verschwenkt, und andererseits ein Gegengewicht (71) stützt, das ebenfalls an jener Betätigungswelle befestigt ist und mit dieser verschwenkt, wobei jenes Gegengewicht dazu bestimmt ist, durch Schwerkraftwirkung jene Klammer oder jene Klammern zu betätigen.

2. Vorrichtung nach Anspruch 1, dadurch gekennzeichnet, daß der Kopf (30) eine ebene Seitenfläche (36), die dazu bestimmt ist, den Endteil der Schiene (21) aufzunehmen, und einen ebenen Sockel (31) umfaßt, der im wesentlichen senkrecht zu jener ebenen Seitenfläche steht und auf dem oberen Teil (11) des Trägers (10) bezüglich des Endteils der Führungsschiene verstellbar ist.

3. Vorrichtung nach Anspruch 1, dadurch gekennzeichnet, daß jener Kopf Ausnehmungen (351 bis 354) umfaßt, die dazu bestimmt sind, ein verschwenkendes Ende (622) jener Klammer (62) während der Einhänge-, Stabilisierungs-und Aushängevorgänge zu positionieren.

4. Vorrichtung nach Anspruch 1, dadurch gekennzeichnet, daß die Führungsschiene (20) integraler Bestandteil des Trägers (10) ist.

5. Vorrichtung nach Anspruch 1, dadurch gekennzeichnet, daß die Führungsschiene aus einer Reihe von endständig aufeinanderfolgenden Elementen (21) besteht.

6. Vorrichtung nach Anspruch 5, dadurch gekennzeichnet, daß die Elemente (21) an ihren zueinander passenden Enden Punkte zur gegenseitigen Verankerung aufweisen.

7. Vorrichtung nach Anspruch 6, dadurch gekennzeichnet, daß ein Ankerpunkt aus mindestens einer in der Schienenlänge ausgeführten Nut (25) besteht, die dazu bestimmt ist, jeweils einen Verbindungsstift (26) zwischen zwei benachbarten Schienenelementen aufzunehmen.

8. Vorrichtung nach Anspruch 1, dadurch gekennzeichnet, daß der Schlitten (50) aus einem auf der Führungsschiene gleitenden Block besteht und eine Querbohrung (54) für den Durchgang der Drehbetätigungswelle (61) sowohl für die Einhänge- und Stabilisierungselemente als auch für die Aushängeelemente umfaßt.

9. Vorrichtung nach Anspruch 8, dadurch gekennzeichnet, daß der Schlitten aus stranggepreßtem Leichtmetall besteht.

10. Vorrichtung nach Anspruch 1, dadurch gekennzeichnet, daß die Zugmittel ein Kabel (13) umfassen, das mindestens indirekt mit dem Schlitten zusammenwirkt und die verschiedenen Einhänge-, Stabilisierungs- und Aushängevorgänge des Schlittens gestattet.

11. Vorrichtung nach Anspruch 10, dadurch gekennzeichnet, daß jener Schlitten einen Durchgang (51) aufweist, durch den das Zugkabel geführt wird.

12. Vorrichtung nach Anspruch 10, dadurch gekennzeichnet, daß das bewegliche Ende (131) des Kabels am Sockel des Schlittens befestigt ist, so daß das Kabel ohne Abbau des Schlittens ausgewechselt werden kann.

13. Vorrichtung nach Anspruch 1, dadurch gekennzeichnet, daß das Gegengewicht (71) als Positionierungsanzeige dient, so daß die Position des Schlittens und der Einhänge-, Stabilisierungs und Aushängeelemente vom Boden aus in Augenschein genommen werden kann.

14. Vorrichtung nach Anspruch 13, dadurch gekennzeichnet, daß das Gegengewicht die Gestalt eine Parallelepipeds hat, dessen Seitenflächen (72, 73) verschieden gefärbt sind.
